# EUROPÄISCHE PATENTANMELDUNG

(11) **EP 0 242 427 A1**
(43) Veröffentlichungstag der Anmeldung: **28.10.1987**
(21) Anmeldenummer: 86109597.4
(22) Anmeldetag: 11.07.1986
(51) Int. Cl.: B65D 19/24

(54) **Palette für das Transportieren und Feilhalten von gestapelten Waren**

(30) Priorität: 23.04.1986 EP 86105641
(71) Anmelder: Werzalit - Werke J.F. Werz KG, D-7141 Oberstenfeld (DE); Klenk Holzwerke GmbH & Co, D-7163 Oberrot (DE)
(72) Erfinder: Munk, Edmund, D-7141 Oberstenfeld (DE)
(74) Vertreter: Bögl, Wolfgang, Dipl.-Ing.

(57) **Zusammenfassung**

Es wird eine einfache Display - Palette zum Transportieren und Feilhalten von gestapelten Waren vorgeschlagen, welche aus einem mit Vertiefungen versehenen Deck, wenigstens zwei mit dem Deck (1) verbundenen Füßen (2) und mit den Füßen (2) verbundenen Kufen (3) besteht.

## Beschreibung

Palette für das Transportieren und Feilhalten von gestapelten Waren.

Die Erfindung betrifft eine Display - Palette mit wenigstens einem als Formpreßteil einstückig aus einem Gemisch von Fasern und einem wärmehärtbaren Kunstharz hergestellten Element.

Eine derartige Palette ist bekannt ( DE - A 1 32 17 573 ). Bei Display - Paletten handelt es sich um Paletten, welche zugleich für den Transport und das Feilhalten von gestapelten Waren in Einzelhandelsgeschäften verwendet werden. Sie weisen überwiegend die Abmessungen 600 x 800 mm auf. Die bekannte Display - Palette ist in der Weise gestaltet, daß sie als Mehrfachanordnung der Display - Palette von 600 x 800 mm einstückig als Formpreßteil hergestellt werden kann. Die bekannte Einzel - Display - Palette in der Größe von 600 x 800 mm kann nur auf ihren Längsseiten von Flurfördergeräten aufgenommen werden und als Formpreßteil mit einstückig angeformten Füßen nicht in einer Ausführungsform hergestellt werden, welche von allen vier Seiten von Standard - Flurfördergeräten befahren und aufgenommen werden kann, weil der lichte Abstand der Füße kleiner als die Breite der Aufnahmevorrichtungen der Flurfördergeräte ist.

Das der Erfindung zugrundeliegende technische Problem besteht darin , eine einfach und daher kostengünstig herstellbare Display - Palette zu schaffen, welche von allen vier Seiten mit Standard - Flurfördergeräten befahren werden kann. Dieses technische Problem ist erfindungsgemäß dadurch gelöst, daß die Display - Palette aus folgenden, miteinander verbundenen Elementen besteht :
a. einem im wesentlichen ebenen, mit Versteifungsrippen versehenem Deck,
b. wenigstens zwei, auf der Symmetrielinie zu den Längskanten des Deckels angeordneten, mit dem Deck verbundenen Füßen,
c. der Anzahl der Füße entsprechenden, in einer parallel zu den Schmalkanten verlaufenden Stellung mit den Füßen verbundenen Kufen.

Die erfindungsgemäße Display - Palette ist von allen vier Seiten mit Standard - Flurfördergeräten befahrbar. Sie ist kostengünstig herstellbar und daher auch als Einmal - Palette verwendbar. Sie ist auch als Fertigprodukt in eingeschränktem Umfang stapelbar und erforderlichenfalls sogar erst am Verwendungsort montierbar.

Vorteilhafte Ausgestaltungen der Erfindung sind in den Ansprüchen 2 bis 6 enthalten, welche nachstehend anhand der Figuren 1 bis 9 näher erläutert ist. Es zeigen :
Fig. 1 in perspektivischer Darstellung schematisch ein Ausführungsbeispiel der Display - Palette,
Fig. 2a die Seitenansicht auf die Längsseite
Fig. 2b die Draufsicht
_{Fi}g. 2c die Seitenansicht auf die Schmalseite der neuen Display - Palette,
Fig. 3 den Längsschnitt durch das schmalseitige Ende der Display - Palette entlang der Linie AB in Fig. 2b
Fig. 4 die Draufsicht auf eine Ausführungsform des Fußes,
Fig. 5 zwei gestapelte Display - Paletten in Seitenansicht,
Fig. 6 die Draufsicht auf einen Ausschnitt einer anderen Ausführungsform der neuen Display - Palette,
Fig. 7 den Längsschnitt durch das schmalseitige Ende der Display - Palette entlang der Linie CD gemäß Fig. 6,
Fig. 8 die Draufsicht auf eine andere Ausführungsform des Fußes
und Fig. 9 die Draufsicht auf eine weitere Ausführungsform des Fußes.

Aus Fig. 1 ist der grundsätzliche Aufbau der neuen Display - Palette erkennbar, welche aus dem Deck 1, den Füßen 2 ( von den drei Füßen ist in Fig. 1 nur ein Fuß sichtbar) und den Kufen 3 besteht. Wie anhand der eingezeichneten Aufnahmevorrichtungen 4 von Flurfördergeräten unschwer zu erkennen ist, kann die neue Display - Palette von allen vier Seiten aufgenommen werden.

Aus den Figuren 2a, 2b und 2c ist erkennbar, in welcher geometrischen Zuordnung das Deck 1, die Füße 2 und die Kufen 3 bei der Bildung der Display - Palette miteinander verbunden sind. Aus Fig. 2b ist besonders gut zu erkennen, in welcher Weise die Versteifungsrippen an dem Deck 1 angeordnet sind. Die Versteifungsrippe 5 verläuft parallel zu den Seitenkanten des Decks 1. Diese Versteifungsrippe steht mit der kreuzförmig verlaufenden Versteifungsrippe 5' in Verbindung. Außerdem sind in den von den Versteifungsrippen 5' gemeinsam mit den Versteifungsrippen 5 gebildeten Feldern 6 diagonal verlaufende Versteifungsrippen 7 vorhanden, welche jedoch nicht mit den Versteifungsrippen 5 bzw. 5'in Verbindung stehen.

Fig. 3 verdeutlicht Einzelheiten des Decks 1 sowie der Verbindung des Decks 1 mit dem Fuß 2. Es ist deutlich die Form der Versteifungsrippe 5 zu erkennen sowie wie diese Versteifungsrippe 5 formschlüssig in den Fuß 2 paßt. Zu diesem Zweck ist der Fuß 2 - wie aus Fig. 4 erkennbar - mit kreuzförmig angeordneten, der Form der Versteifungsrippe 5 entsprechenden Rinnen 8 versehen.

Zur Gewichtsverminderung ist der Fuß 2 außerdem mit den, bei dem gezeigten Ausführungsbeispiel elliptischen Aussparungen 9 versehen. Die Verbindung von Deck 1, Füßen 2 und Kufen 3 kann beispielweise in vollautomatischen Anlagen durch Schraubnägel erfolgen.

Aus Fig. 5 wird deutlich, daß die neue Display - Palette auch als Fertigprodukt raumsparend stapelbar ist.

Fig. 6 verdeutlicht den Verlauf der Versteifungsrippen 5 bzw 5' bei einer anderen Ausführungsform des Decks 1, und zwar ist bei dieser Ausführungsform die Versteifungsrippe 5 in dem Bereich, in dem die Füße 2 befestigt sind, nach innen versetzt. Bei einer solchen Formgebung ergeben sich im Bereich der Füße 2 ebene Platten 10 am Deck 1.

Dies ist besonders deutlich aus Fig. 7 zu erkennen, welche den Längsschnitt an der entsprechenden Stelle verdeutlicht. Eine solche Ausgestaltung des Decks 1 ermöglicht die Verwendung von einfach gestalteten Füßen.

Die Figuren 8 und 9 verdeutlichen andere Ausführungsformen der Füße. Während der Fuß 11 ( Fig. 8 ) die Gestalt eines Doppel T aufweist, besitzt der Fuß 12 ( Fig. 9 ) eine langgstreckt U-förmige Gestalt. In dieser Weise gestaltete Füße sind in einfacher Weise herstellbar.

Jedes der Bauelemente der neuen Display - Palette kann als Formpreßteil aus einem Gemisch von Fasern, wie lignozellulosehaltigen Fasern, zerkleinerten und getrockneten Holzspänen, Bagassefasern u. ä. , und einem wärmehärtenden Kunstharz, wie Harnstofformaldehyd, Melamin-Harnstofformaldehyd- oder Phenolformaldehydharz, hergestellt. Für die Kufen 3 können aber auch Bohlenstücke aus gewachsenem Holz verwendet werden.

## Patentansprüche

1. Display - Palette mit wenigstens einem als Formpreßteil einstückig aus einem Gemisch von Fasern und einem wärmehärtbaren Kunstharz hergestellten Element, dadurch gekennzeichnet, daß sie aus folgenden, miteinander verbundenen Elementen besteht :
a. einem im wesentlichen ebenen, mit Versteifungsrippen ( 5, 5 7 ) versehenen Deck ( 1 ),
b. wenigstens zwei, auf der Symmetrielinie zu den Längskanten des Decks (1) angeordneten, mit dem Deck ( 1 ) verbundenen Füßen ( 2 ),
c. der Anzahl der Füße ( 1 ) entsprechenden, in einer parallel zu den Schmalkanten verlaufenden Stellung mit den Füßen ( 2 ) verbundenen Kufen (3).

2. Palette nach Anspruch 1,
dadurch gekennzeichnet, daß die Versteifungsrippen ( 5, 5; 7) mit geringem Abstand zu den Außenkanten, in Form eines zentralen Kreuzes und im Zentrum der von dem Kreuz gebildeten Feldern diagonal angeordnet sind.

3. Palette nach den Ansprüchen 1 und 2,
dadurch gekennzeichnet, daß das Deck (1) im Bereich der Füße ( 2 ) als ebene Platte und die Versteifungsrippe ( 5 ) nach innen versetzt ausgebildet ist.

4. Palette nach den Ansprüchen 1 bis 3,
dadurch gekennzeichnet, daß die quaderförmig ausgebildeten Füße ( 2 ) mit wenigstens einer durchgehenden Aussparung ( 9 ) und ihre Oberseite mit kreuzförmig verlaufenden Rinnen ( 8 ) versehen sind.

5. Palette nach den Ansprüchen 1 bis 3,
dadurch gekennzeichnet, daß die Füße ( 2 ) doppelT - förmig ausgebildet sind.

6. Palette nach den Ansprüchen 1 bis 3,
dadurch gekennzeichnet, daß die Füße ( 2 ) U-förmig ausgebildet sind.
